# EUROPÄISCHE PATENTSCHRIFT

(11) **EP 0 347 473 B1**
(45) Veröffentlichungstag und Bekanntmachung des Hinweises auf die Patenterteilung: **19.02.1992**
(21) Anmeldenummer: 89901554.9
(22) Anmeldetag: 07.12.1988
(51) Int. Cl.: F04B 37/08

(54) **KRYOGENE KONDENSATIONSPUMPE**
CRYOGENIC CONDENSATION PUMP
POMPE DE CONDENSATION CRYOGENIQUE

(30) Priorität: 08.01.1988 SU 436045
(43) Veröffentlichungstag der Anmeldung: 27.12.1989
(73) Patentinhaber: NAUCHNO-TEKHNICHESKOE OBIEDINENIE AKADEMII NAUK SSSR, Leningrad, 198103 (SU)
(72) Erfinder: LARIN, Marxen Petrovich, Leningrad, 195256 (SU)
(74) Vertreter: Nix, Frank Arnold, Dr.
(86) Internationale Anmeldenummer: SU8800254
(87) Internationale Veröffentlichungsnummer: WO8906317

(56) Entgegenhaltungen:
- SU-A- 0 341 963
- SU-A- 0 620 658
- SU-A- 1 232 841
- US-A- 3 625 018
- US-A- 4 356 701

## Beschreibung

Die Erfindung bezieht sich auf die Vakuumtechnik und insbesondere auf Konstruktionen kryogener Kondensations vakuumpumpen. Am vorteilhaftesten kann die Erfindung in der Vakuumtechnick verwendet werden, die in der Elektronen- und Hochfrequenzindustrie und in anderen Industriezweigen sowie in wissenschaftlichen Forschungen zu einem breiten Einsatz kommt, in denen es erforderlich ist, ein extra reines, vollkommen ölfreies Höchstvakuum in einem Bereich der Betriebsdrücke 1.10⁻⁴ bis 1.10⁻¹⁰ Pa zu erzeugen und eine längere Zeit aufrechtzuerhalten.

Zur Zeit werden kryogene Kondensationspumpen vervollkommnet, indem man ihre Konstruktionen in bezug auf eine Senkung des Gewichtes und des Metallaufwandes, eine Vereinfachung der Montage und der Demontage der Pumpefn und eine Steigerung deren Wirtschaftlichkeit optimiert.

Es ist eine kryogene Kondensationspumpe mit einem Gehäuse bekannt, in dessen Innerem ein Strahlungsschirm, enthaltend, miteinander verbunden, ein Kryomittelgefäß, eine wärmeleitende Zarge und einen Pfeilschirm, sowie ein als Gefäß ausgeführtes Abpumpelement angeordnet sind. Das Kryomittelgefäß des Strahlungsschirms und das Abpumfelement sind mit Aufhängerohren versehen, die zum Einfüllen der Kryomittel, Flüssigstickstoff bzw. Flüssighelium, in die besagten Gefäße, sowie zur Befestigung dieser Gefäße im Gehäuse dienen (Zeitschrift der Akademie der Wissenschaften der UdSSR "Pribory i tekhnika experimenta", Nr. 2, 1982, Moskau, M.P.Larin "Vysokovakuumnye agregaty s kriogennum i magnitozaryadnym nasosami").

Es is bekannt, daß in kryogenen Hellium-Kondensationspumpen eine der wichtigsten Fragen jene eines wirtschaftlichen Verbrauchs von Flüssighelium infolge dessen Knappheit und hohen Preises ist. In der beschriebenen Pumpe ist aber ein aus Kupfer ausgeführtes Abpumpelement, das mit Flüssighelium gefüllt wird, einer großen Wärmezufuhr über ein glattwandiges Aufhängerohr ausgesetzt. Infolgedessen weist diese Pumpe eine verhältnismäßig hohe Verdampfungsrate des Flüssigheliums auf, wodurch eine Pumpe dieser Konstruktion unzureichend wirtschaftlich ist.

Es ist eine kryogene Kondensationspumpe mit einem Gehäuse bekannt, in dessen Innerem ein Strahlungsschirm, der, miteinander verbunden, ein Kryomittelgefäß, eine wärmeleitende Zarge und einen Pfeilschirm enthält, sowie ein Abpumpelement in Form eines Gefäßes angeordnet sind, (SU, A, 1017817). Das Abpumpelement ist als ein Gefäß ausgeführt und in einem Hohlraum untergebracht, der durch den Boden des Kryomittelgefäßes des Strahlungsschirms, die Oberfläche der wärmeleitenden Zarge und den Pfeilschirm gebildet ist. Das Kryomittelgefäß des Strahlungsschirms und das Abpumpelement sind mit Aufhängerohren versehen, die zum Einfällen des Flüssigstickstoffes bzw. des Flüssigheliuns in die besagten Gefäße, sowie zur befestigung dieser Gefäße im Gehäuse dienen. Dabei ist zur Verminderung einer Wärmezufuhr in das mit Flüssighelium gefüllte Abpumpelement über das Aufhängerohr das letztere als ein gewelltes Metallrohr mit einem Spiralprofil der Sicken ausgeführt. Die Aufhängerohre sind an das Kryomittelgefäß des Strahlungsschirms oder an das Abpumpelement durch Schweißung angeschlossen. Zum Anschluß der Aufhängerohre an das Gehäuse werden ihre oberen Stirnflächen an die oberen Stirnflächen der Gehäusestutzen angeschweißt, worin die Aufhängerohre eingesteckt werden. Das Gehäuse der Pumpe und die Aufhängerohre sind aus nichtrostendem Stahl und Elemente des Strahlungsschirms - das Kryomittelgefäß, die wärmeleitende Zarge und der Pfeilschirm - und das Abpumpelement aus Kupfer ausgeführt.

Ein Nachteil dieser Pumpe besteht in einer komplizierten Montage und Demontage, z.B. bei einer Reparatur des Kryomittelgefäßes des Strahlungsschirms bzw. des Abpumpelementes. In diesem Falle hat man die oberen Stirnflächen der miteinander geschweißten Aufhängerohre und Gehäusestutzen abzuschneiden und nach einer Reparatur und der anschließenden Montage der Pumpe eine hochwertige nochmalige Schweißung dieser Elemente sicherzustellen. Diese Arbeitsgänge sind arbeitsintensiv, sie erfordern Spezialbedingungen und einen hohen Zeitaufwand. Außerdem werden durch die Ausführung der Pumpenelemente aus nichtrostendem Stahl und Kupfer ein großes Gewicht und ein hoher Metallaufwand bedingt. Dies bewirkt größere Beanspruchungen der Pumpenelemente und deren Schweißverbindungen und bringt die Gefahr ihrer Zerstörung mit sich, insbesondere beim Pumfentransport.

Es ist auch darauf hinzuweisen, daß die beschriebene Pumpe unzureichend wirtschaftlich infolge eines ziemlich großen Verbrauchs der Kryomittel - Flüssigstickstoff und Helium - durch deren Verdampfung ist, die durch großere Wärmezufuhr in das Abpumpelement und in das Kryomittelgefäß des Strahlungsschirms bedingt wird.

Der Erfindung liegt die Aufgabe zugrunde, eine kryogene Kondensationspumpe zu schaffen, enthaltend ein Gehäuse, in dessen Innerem ein Strahlungsschirm mit einem Kryomittelgefäß und ein Abpumpelement in Form eines Gefäßes untergebracht sind, die mit Aufhängerohren versehen sind, bei der eine Verbindung der Aufhängerohre mit dem Gehäuse und dem Gefäß des Strahlungsschirms derart ausgeführt ist und das Gehäuse, der Strahlungsschirm und das Abpumpelement aus solch einem Werkstoff hergestellt sind, daß eine Montage bzw. Demontage der Pumpe bei der gleichzeitigen Reduzierung des Gewichtes und der Verminderung des Metallaufwandes der Pumpe sowie unter Sicherstellung der zuverlässigen vakuumdichten Verbindung der Pumpenelemente erleichtert und vereinfacht werden.

Diese Aufgabe wird bei einer kryogenen Kondensationspumpe mit einem Gehäuse, in dessen Innerem ein Strahlungsschirm, enthaltend, miteinander verbunden, ein Kryomittelgefäß, eine wärmeleitende Zarge und einen Pfeilschirm, sowie ein als Gefäß ausgeführtes Abpumpelement angeordnet sind, wobei das Kryomittelgefäß des Strahlungsschirms und das Abpumpelement mit Aufhängerohren versehen sind, erfindungsgemäß dadurch gelöst, daß jedes Aufhängerohr mit an dessen gegenüberliegenden Enden angeordneten Baugruppen zum Anschluß an das Gehäuse und an das Kryomittelgefäß des Strahlungsschirm bzw. an das Abpumpelement versehen ist, wobei die Baugruppe zum Anschluß des Aufhängerohrs an das Gehäuse einen in der Bohrung eines Gehäuseflansches untergebrachten Stutzen enthält, der mit dem einen Ende an dem Aufhängerohr luftdicht befestigt ist, und an dem anderen Ende dieses Stutzens ein Bund mit einem ringförmigen Ansatz ausgeführt ist, der den Gehäuse zugekehrt ist, worauf ein ringförmiger Gegenanschlag ausgeführt ist, wobei zwischen den besagten ringförmigen Ansätzen eine abdichtende metallische Einlage angebracht und im mittleren Teil des besagten Stutzens ein Ringflansch befestigt ist, worin Anschlagbolzen angeordnet sind, die mit dem Gehäuseflansch zur Berührung kommen, und daß die Baugruppe zum Auschluß des Aufhängerohrs an des Kryomittelgefäß des Strahlungsschirms bzw. an das Abpumpelement einen an den Hals des Kryomittelgefäßes des Strahlungsschirms bzw. des Abpumpelements luftdicht angeschlossenen Stutzen mit einem stirnseitigen Dichtungsbund und zwei zueinander mit ihren Stirnflächen zugekehrte, miteinander verbundene Flansche enthält, von denen der eine am Ende des Aufhängerohrs luftdicht befestigt und der andere am Ende des besagten Stutzens angeordnet ist, wobei die besagten Flansche an den einander zugekehrten Flächen mit ringförmigen Ansätzes versehen sind und der besagte stirnseitige Dichtungsbund des Stutzens zwischen den ringförmigen Ansätzen der besagten Flansche angeordnet ist, wobei das Aufhängerohr des Abpumpelementes mit einer Lagerbuchse versehen ist und im Deckel des Kryomittelgefäßes des Strahlungsschirms ein Ringelement befestigt ist, das mit der Lagerbuchse in Berührung kommt, wobei das Pumpengehäuse, der Strahlunggschirm und das Abpumpelement aus Metallen mit einem kleinen spezifischen Gewicht hergestellt sind.

Durch Ausrüstung jedes Aufhängerohrs mit Baugruppen zum Anschluß an das Gehäuse und das Kryomittelgefäß des Strahlungsschirms bzw. an das Abpumpelement und durch besagte Ausführung dieser Baugruppen werden die Montage und die Demontage der Pumpe erleichtert und vereinfacht, wenn eine Reparatur des Kryomittelgefäßes,des Strahlungsschirms bzw. des Abpumpelementes, z.B. zum wiederholten Bedampften von deren Flächen mit Aluminium erfoderlich ist. Bei einer Demontage der Pumpe werden nur die Baugruppen zum Anschluß der Aufhängerohre an das Gehäuse auseinandergenommen, wonach alle inneren Baugruppen der Pumpe aus dem Gehäuse herausgenommen werden. Bei der Montage werden die Baugruppen der Pumpe in umgekehter Reihenfolge zusammengebaut.

Die besagten Anschlußbaugruppen, die auf die beschriebene Art und Weise ausgeführt sind, machen die Herstellung des Pumpengehäuses, des Strahlungsschirms und des Abpumpelementes aus Metallen mit einem kleinen spezifischen Gewicht, und zwar das Gehäuse aus Titan, der Strahlungsschirm und das Abpumpelement aus Aluminium möglich, wodurch das Gewicht und der Metallaufwand der Pumpe verkleinert werden können.

Die besagte Ausführung der Anschlußbaugruppen stellt eine vakuumdichte Verbindung eines aus Titan hergestellten Pumpengehäuses sowie, aus Aluminium hergestellt, eines Strahlungsschirms und eines Abpumpelementes mit aus nichtrostendem Stahl hergestellten Aufhängerohren sicher. Bei einem Festziehen der Anschlußbaugruppen wird dadurch, daß an den zu verbindenden Elementen ringförmige Ansätze und eine Dichtungseinlage dazwischen, die aus einem weichen Metall, z.B. Aluminium ausgeführt ist, vorhanden sind, eine vakuumdichte Verbindung des aus Titan ausgeführten Gehäuses mit einem aus nichtrostendem Stahl hergestellten Aufhängerohr und des aus Aluminium hergestelten Kryomittelgefäßes des Strahlungsschirms bzw. des Abpumpelementes mit einem ebenfalls aus nichtrostendem Stahl hergestellten Aufhängerohr erreicht.

Es ist zweckmäßig, daß die Kontaktflächen der Lagerbuchse und des ringförmigen Elementes kegelig ausgeführt werden. Diese Ausführung der Kontaktflächen erleichtert den Ausbauvorgang des Abpumpelementes bei einem Auseinandernehmen der Pumpe und Stellt einen besseren Wärmekontact des mittleren Tiels des Aufhängerohrs mit dem Kryomittelgefäß des Strahlungsschirms nach deren Zusammenbau sicher.

Es ist zweckmäßig, daß das Aufhängerohr des Abpumpelementes auf der Seite, die dem Abpumpelement zugekehrt ist, mit einem koaxial angeordneten Schirm versehen ist, der einen Wärmekontakt mit dem Aufhängerohr in der Nähe seiner Baugruppe zum Anschluß mit dem Abpumpelement aufweist.

Der besagte Schirm setzt eine Wärmezufuhr durch Strahlung vom Kryomittelgefäß des Strahlungsschirms in die Baugruppe zum Anschluß des Aufhängerohrs an das Abpumpelement, das die Flüssigheliumtemperatur aufweist, sowie in den unteren Teil des Aufhängerohrs herab, dessen Temperatur jener des Flüssigheliums nahe ist. Folglich wird eine Wärmezufuhr durch die Wärmeleitfähigkeit in das Abpumpelement selbst vom Aufhängerohr und seiner Baugruppe zum Anschluß un das Abpumpelement vermindert, wodurch eine Flüssigheliumverdampfung im Abpumpelement vermindert und somit die Wirtschaftlichkeit der Pumpe gesteigert werden.

Es ist zweckmäßig, daß das Kryomittelgefäß des Strahlungsschirms mit einen zusätzlichen Schirm versehen wird, der zwischen dem Gehäuse und dem besagten Gefäß mit einem Spalt gegenüber diesen angeordnet ist. Der zusätzliche Schirm vermindert eine Wärmezufuhr durch Strahlung vom Pumpengehäuse in das Kryomittelgefäß, wodurch eine Verdampfung des Kryomittels (Flüssigstickstoff) herabgesetzt und somit die Wirtschaftlichkeit der Pumpe gesteigert werden.

Es ist zweckmäßig, daß im Boden des Abpumpelenentes in dessen Achse ein Buchse angeordnet wird, in deren gegenüberliegenden Enden koaxiale Blindbohrungen ausgeführt sind und im Pfeilschirm eine Bohrung vorhanden ist, die mit den Bohrungen in der Buchse gleichachsig ist.

Die besagte Buchse mit Bohrungen gibt die Möglichkeit, das Abpumpelement in Pumpengehäuse mit Hilfe von in diese Bohrungen eingesteckten und arretierten Stangen starr zu befestigen, was beim transport der Pumpe die Unversehrtheit der Pumpenelemente und -baugruppen und deren Schweißverbindungen gewährleistet.

### Kurzbescthreibung der Zeichnungen

Nachstehend wird die Erfindung durch eine ausführliche Beschreibung eines Ausführungsbeispiels unter Bezugnahme auf die Zeichungen näher erläutert. Es zeigt
Fig.1 eine erfindungsgemäße kryogene Kondensationspumpe im Schnitt;
Fig.2 die Baugruppe A in Fig.1 im vergrößerten Maßstab im Schnitt;
Fig.3 die Baugruppe B in Fig.1 im vergrößerten Maßstab im Schnitt und
Fig.4 die Baugruppe C in Fig.1 im vergrößerten Maßstab im Schnitt.

Die beste Ausführungsvariante der Erfindung

Die kryogene Kondensationspumpe enthält ein Gehäuse 1 (Fig.1) mit einem Deckel 2, in dessen Innerem, miteinander verbunden, ein Gefäß 3 für das Kryomittel (Flüssigstickstoff), eine wärmeleitende Zarge 4 und ein Pfeilschirm 5, die gemeinsam einen Strahlungsschirm 3, 4, 5 bilden, und ein Abpumpelement 6 untergebracht sind. Das Kryomittelgefäß 3 hat einen Deckel 7 und einen Boden 8. Das Abpumpelement ist als ein Gefäß ausgeführt, das ein Kryomittel (Flüssighelium) aufnimmt und in einem Hohlraum untergebracht ist, der durch den Boden 8 des Kryomittelgefäßes 3, die wärmeleitende Zarge 4 und den Pfeilschirm 5 gebildet ist.

Das Kryomittelgefäß 3 des Strahlungsschirms 3, 4, 5 und das Abpumpelement 6 sind mit zugehörigen Aufhängerohren 9 und 10 versehen. Das Aufhängerohr 9 enthält an seinen gegenüberliegenden Enden angeordnete Baugruppen 11a und 12a zum Anschluß an das Gehäuse 1 bzw. das Kryomittelgefäß 3. Das Aufhängerohr 10 enthält auch an seinen gegenüberliegenden Enden angeordnete Baugruppen 11-b und 12-b zum Anschluß an das Gehäuse 1 bzw. das Abpumpelement 6.

Die Baugruppe 11-a zum Anschluß des Aufhängerohrs 9 an das Gehäuse 1 enthält einen Stutzen 13 (Fig.2), der in einer Bohrung 14 eines Flansches 15 des Gehäuses 1 untergebracht ist. Der Flansch 15 ist im Inneren eines Stutzens 16 des Deckels 2 des Gehäuses 1 angeordnet und mit dem Stutzen 16 und folglich mit dem Gehäuse starr verbunden.

Das eine Ende 17 des Stutzens 13 ist am Aufhängerohr 9 luftdicht befestigt und an seinem anderen Ende ist ein Bund 18 mit einem Ringansatz 19 ausgeführt, der dem Flansch 15 des Gehäuses 1 zugekehrt ist, worauf ein ringförmiger Gegenansatz 20 ausgeführt ist. Zwischen den ringförmigen Ansätzen 19 und 20 ist eine Dichtungseinlage 21 anbebracht, die aus weichem Metall, z.B. Aluminium hergestellt ist. Im Mittelteil des Stutzens 13 ist auf einem Gewinde ein ringförmiger Flansch 22 angeordnet, der Gewindebohrungen aufweist, worin Anschlagbolzen 23 eingesetzt sind.

Die Baugruppe 11-b zum Anschluß des Aufhängerohrs 10 an das Gehäuse 1 ist ähnlich der Baugruppe 11-a zum Anschluß des Aufhängerohrs 9 an das Gehäuse 1 mit dem einzigen Unterschied ausgeführt, daß der Flansch 15 unmittelbar am Boden 2 des Gehäuses 1 befestigt ist (der Flansch ist im einzelnen nicht eingezeichnet, damit die Zeichnungen übersichtlich bleiben).

In den Baugruppen 11-a und 11-b zum Anschluß der Aufhängerohre 9 bzw. 10 an das Gehäuse 1 der Pumpe wird beim Festziehen der Anschlagbolzen 23 infolgedessen, daß auf den einander zugekehrten Flächen des Bundes 18 bzw. des Flansches 15 des Gehäuses 1 die ringförmigen Ansätze 19 und 20 und eine Dichtungseinlage 21 zwischen diesen vorhanden sind, die aus weichem Metall, z.B. Aluminium Hergestellt wird, eine vakuumdichte Verbindung mit dem aus nichtrostendem Stahl hergestellten Gehäuse 1 sichergestellt.

Die Baugruppe 12-a zum Anschluß des Aufhängerohrs 9 an das Kryomittelgefäß 3 des Strahlungsschirms 3, 4, 5 enthält einen an einen Hals 26 des Kryomittelgefäßes 3 luftdicht angeschlossenen Stutzen 24 (Fig.3) mit einem stirnseitigen Dichtungsbund 25. Die Baugruppe 12-a enthält auch zwei Flansche 27 und 28, die einander mit Stirnflächen 29 bzw. 30 zugekehrt und miteinander durch Spannschrauben 31 verbunden sind. Der Flansch 27 ist an einem Ende des Aufhängerohrs 9 luftdicht befestigt und der Flansch 28 ist am Ende des Stutzens 24 angeordnet. Die Flansche 27 und 28 sind auf ihren Stirnflächen 29 bzw. 30 mit ringförmigen Ansätzen 32 bzw. 33 versehen und zwischen ihnen befindet sich der besagte Dichtungsbund 25.

Die Baugruppe 12-a zum Anschluß des Aufhängerohrs 9 an das Kryomittelgefäß 3 ist mit einem Schirm 34 mit einem Bund 35 versehen. Der Schirm 34 setzt eine Wärmezufuhr durch Strahlung vom Gehäuse 1 zur Baugruppe 12-a herab.

Die Baugruppe 12-b zum Anschluß des Aufhängerohrs 10 an das Abpumpelement 6 ist ähnlich der Baugruppe 12-a zum Anschluß des Aufhängerohrs 9 an das Kryomittelgefäß 3 ausgeführt und in Fig.4 dargestellt, worin die gleichnamigen Elemente durch dieselben Bezeichnungen wie in Fig.3 bezeichnet sind.

In den Baugruppen 12-a zum Anschluß des Aufhängerohrs 9 an das Kryomittelgefäß 3 und 12-b zum Anschluß des Aufhängerohrs 10 an das Abpumpelement 6 wird beim Festziehen der Spannschrauben 31 infolge dessen, daß ringförmige Ansätze 32, 33 auf den einander zugekehrten Stirnflächen 29, 30 der Flansche 27 bzw. 28 und ein Dichtungsbund 25 zwischen den ringförmigen Ansätzen 32, 33 vorhanden sind, der aus weichem Metall, z.B. Aluminium hergestellt ist, eine vakuumdichte Verbindung des Kryomittelgefäßes 3 bzw. des Abpumpelementes 6, die aus Aluminium hergestellt sind, mit den aus nichtrostendem Stahl hergestellten Aufhängerohren 9, 10 sichergestellt.

Das Aufhängerohr 10 des Abpumpelementes 6 verläuft durch das Kryomittelgefäß 3 des Strahlungsschirms 3, 4, 5 im Inneren eines Zylinders 36, der in der Achse des Kryomittelgefaßes 3 angeordnet und im Deckel 7 und im Boden 8 des besagten Gefäßes befestigt ist. Das Aufhängerohr 10 ist mit einer Lagerbuchse 37 versehen, die auf ein Spiralfprofil der Sicken des Aufhängerohrs 10 aufgeschraubt ist und im Deckel 7 des Kryomittelgefäßes 3 ist ein ringförmiges Element 38 befestigt, das mit der Lagerbuchse 37 in Berührung kommt. Kontaktflächen der Lagerbuchse 37 und des Ringelementes 38 sind kegelig ausgeführt. Diese Ausführung der Kontakflächen der Lagerbuchse 37 und des Ringelementes 38 erleichtert den Ein- bzw. Ausbau des Abpumpelementes 6 bei einer Montage bzw. Demontage der Pumpe. Außerdem Wird dadurch ein besserer Wärmekontakt zwischen dem Aufhängerohr 10 und dem Kryomittelgefäß 3 zur Verminderung der Wärmezufuhr infolge Wärmeleitfähigkeit über den oberen Teil des Aufhängerohrs 10 vom Gehäuse 1 der Pumpe gewärleistet.

Das Kryomittelgefäß 3 ist mit einem zusätzlichen Schirm 39 versehen, der zwischen dem Gehäuse 1 und dem Kryomittelgefäß 3 mit einem Spalt 10 gegenüber diesen angeordnet ist. Der Schirm 39 wird an dem Bund 35 des Schirms 34 (Fig.3) aufgehängt. Dieser Schirm vermindert die Wärmezufuhr durch Strahlung vom Gehäuse 1 der Pumpe zum Kryomittelgefäß 3, infolgedessen wird eine Verdampfung des Kryomittels (Flüssigstickstoff) vermindert und die Wirtschaftlichkeit der Pumpe gesteigert.

Das Aufhängerohr 10 des Abpumpelementes 6 ist auf jener Seite, die dem Abpumpelement zugekehrt ist, mit einem koaxial angeordneten Schirm (Fig.4) versehen, der aus zwei Teilen, und zwar einem oberen Teil 41, der die Oberfläche des Aufhängerohrs 10 auf einer Hälfte seiner Länge umschließt, und einem unteren Teil 42, der die Baugruppe 12-b zum Anschluß des Aufhängerohrs 10 an das Abpumpelement 6 schützt, besteht. Der obere 41 und der untere 42 Schirmteil sind durch ein Gewinde 43 verbunden. Der Schirm weist einen Wärmekontakt mit dem Aufhängerohr 10 in der Nähe von dessen Baugruppe zum Anschluß an das Abpumpelement 3 richtig: Abpumpelement 6 auf. Der Kontakt wird mit Hilfe eines Bundes 44 erzielt, der am unteren Schirmteil 42 ausgeführt ist und mit der Sickenspirale des Aufhängerohrs 10 zum Eingriff kommt.

Ein Ende des Aufhängerohrs 10 ist mit dem Flansch 27 der Baugruppe 12-b zu seinem Anschluß an das Abpumpelement 6 unmittelbar verbunden (verschweißt) und weist daher eine Temperatur auf, die der Flüssigheliumtemperatur im Abpumpelement 6 (4,2K) nahe liegt. Dank des Wärmekontakts des Aufhängerohrs 10 mit dem unteren Schirmteil 42 wird längs des Schirms eine Temperatur aufrechterhalten, die der Flüssigheliumtemperatur nahe ist. Die Temperatur des Aufhängerohrs 10 ändert sich von seinem Ende, das an das Abpumpelement 6 anschließt, bis zur Mitte der Länge von 4,5 bis 50 K.

Dieser Schirm vermindert die Wärmezufuhr durch Strahlung vom Gefäß 3 des Strahlungsschirms 3, 4, 5 in die Baugruppe 12-b des Aufhängerohrs 10 mit dem Abpumpelement 6 und dem unteren Teil des Aufhängerohrs 10. Folglich wird die Wärmezufuhr durch Wärmeleitung in das Abpumpelement 6 vom Aufhängerohr 10 und von der Baugruppe 12-b zum Anschluß an das Abpumpelement 6 vermindert, wodurch eine Verdampfung von Flüssigheliun herabgesetzt und deswegen die Wirtschaftlichkeit der Pumpe gesteigert werden.

Die Pumpe ist mit Flanschen 45, 46, 47 zum Anschluß an eine Hilfspumpe zum Hochvakuumevakuieren z.B. eine Ionenzerstäuberpumpe, an eine Pumpe zum Vorevakuieren, z.B. eine Adsorptionspumpe, und an eine Arbeitskammer (nicht eingezeichnet, damit die Zeichungen übersichtlich bleiben) und mit einem Stopfenflansch 48 mit einem Boden 49 versehen, der zum Transport der Pumpe und deren Prüfung "auf sich selbst" dient.

Im Boden 50 des Abpumpelementes 6 ist in dessen Achse eine Buchse 51 befestigt, in deren gegenüberliegenden Enden Blindbohrungen 52, 53 ausgeführt sind, und im Pfeilschirm 5 ist eine Bohrung 54 vorhanden, die mit den Bohrungen 52, 53 gleichachsig ist. Bei einem Transport der Pumpe wird in die Bohrung 52 eine Stange eingesetzt, die inner-halb des Aufhängehohrs 10 abgesenkt und am Stutzen 13 befestigt wird. In die Bohrung 53 setzt man eine Stange ein, die durch die Bohrung 54 im Pfeilschirm 5 geführt und im Boden 49 des Stopfenflansches 48 befestig wird (die Stangen sind nicht eingezeichnet, damit die Zeichnungen übersichtlich bleiben).

Die Busche 51 mit den Bohrungen 52, 53 stellt eine starre Befestigung des Abpumpelementes 6 mittels Stangen sicher, wodurch bei einem Transport der Pumpe die Unversehrtheit der Elemente und der Baugruppen der Pumpe gewährleistet wird.

Das Gehäuse 1 der Pumpe ist aus Titan, der Strahlungsschirm (das Kryomittelgefäß 3, die wärmeleitende Zarge 4, der Pfeilschirm 5) und das Abpumpelement 6 aus Aluminium hergestellt. Dies gibt die Möglichkeit, das Gewicht und den Metallaufwand der Pumpe zu vermindern.

Die kryogene Kondensationspumpe funktioniert wie folgt.

Nachdem die Pumpe transportiert worden ist, entfernt man den Stopfenflansch 48, nimmt die untere Stange heraus und schraubt In die Bohrung 54 einen Kupfer- bzw. Aluminiumstopfen ein. Man stellt die Pumpe mit dem Flansch 47 auf einen Gegenflansch der Arbeitskammer auf und schließt sie vakuumdicht aneinander an. Man nimmt die obere Stange heraus. Dann entfernt man die Stopfen von den Flanschen 45 und 46 und schließt an den Flansch 45 die Ionenzerstäuberpumpe und an den Flansch 46 ein Ventil mit einer Metalldichtung an. Über dieses Ventil wird an die Pumpe ein System zum Vorevakuieren angeschlossen, das aus einer mechanischen Vorvakuumpumpe und einer Adsorptionspumpe besteht. Zuerst evakuiert man mit Hilfe der mechanischen Vorvakuumpumpe das zu evakuierende Volumen der erfindungsgemäßen Pumpe und die Arbeitskammer bis zu einem Druck von 100...40 Pa und danach mit Hilfe einer Adsorptionspumpe bis zu einem Druck von 1.10⁻²...1.10⁻⁴ Pa.

Dann füllt man Flüssigstickstoff in das Kryomittelgefäß 3 über eines der Aufhängerohre 9 ein. Nachdem sich der Druck in der Pumpe um eine Größenordnung gesenkt hat, schaltet man die Ionenzerstäuberpumpe ein und der Druck in der Pumpe senkt sich noch um eine bzw. zwei Größenordnungen.

Danach ist es zweckmäßig, die Arbeitskammer vorläufig bis zu 200...250°C aufheizen zu lassen. Dabei hat man darauf zu achten, daß der Druck in der Kammer nicht über 1.10⁻⁴ Pa ansteigen darf. Nach einer derartigen vier- bis achtstündigen Aufheizung der Arbeitskammer senkt sich der Druck darin nach dem Abkühlen in der Regel bis zu 1.10⁻⁶ ... 1.10⁻⁷ Pa.

Dann kühlt man, um Flüssighelium zu sparen, das Abpumpelement 6 mit einer kleinen Menge von Flüssigstickstoff (1 bis 2 Liter) bis zu einer Temperatur von 80...100 K ab, die über das Aufhängerohr 10 eingefüllt wird. Man kann dabei die Temperatur mit Hilfe eines Thermoelementes kontrollieren, das über das Aufhängerohr 10 auf den Boden des Abpumpelementes gesenkt wird.

Nach diesem Arbeitsgang ist der Hohlraum des Abpumpelementes 6 mit Hilfe der mechanischen Vorvakuumpumpe bis zu einem Druck von 100...40 Pa zu evakuieren, mit gasförmigem Helium zu füllen und danach das Abpumpelement 6 mit Flüssighelium zu füllen. Dann wird der Druck in der Arbeitskammer in der Regel bis zu 1.10⁻⁷...1.10⁻⁹ Pa und darunter sinken. Danach schließt man den Stutzen 13 an ein System zum Sammeln des gasförmigen Heliums an. Mit Hilfe der auf diese Art und Weise vorbereiteten Pumpe wird die Arbeitskammer bis zum erforderlichen Druck evakuiert.

Am vorteilhalftesten kann die Erfindung in der Vakuumtechnik verwendet werden, die in der Elektronen- und Hochfrequenzindustrie und in andern Industriezweigen sowie in wissenschaftlichen Forschungen zu einem breiten Einsatz kommt, in denen es erforderlich ist, ein extra reines, vollkommen ölfreies Höchstvakuum in einem Bereich der Betriebsdrücke 1.10⁻⁴ ...1.10⁻¹⁰ Pa zu erzeugen.

## Patentansprüche

1. Kryogene Kondensationspumpe mit einem Gehäuse 1, in dessen Innerem ein Strahlungsschirm, enthaltend, miteinander verbunden, ein Kryomittelgefäß 3, eine wärmeleitende Zarge 4 und einen Pfeilschirm 5, sowie ein als Gefäß ausgeführtes Abpumpelement 6 angeordnet sind, wobei das Kryomittelgefäß des Strahlungsschirms und das Abpumpelement mit Aufhängerohren 9,10 versehen sind, **dadurch gekennzeichnet** , daß jedes Aufhängerohr mit an dessen gegenüberliegenden Enden angeordneten Baugruppen zum Anschluß an das Gehäuse und an das Kryomittelgefäß des Strahlungsschirms bzw. an das Abpumpelement versehen ist, wobei die Baugruppe zum Anschluß des Aufhängerohrs an das Gehäuse einen in einer Bohrung des Gehäuseflansches angeordneten Stutzen 13 enthält, der mit dem einen Ende am Aufhängerohr lufdicht befestigt ist und an dem anderen Ende des Stutzens ein Bund 18 mit einem ringförmigen Ansatz 19 ausgeführt ist, der dem Gehäuseflansch zugekehrt ist, worauf ein ringförmiger Gegenansatz ausgeführt ist, wobei zwischen den besagten ringförmigen Ansätzen eine abdichtende Metalleinlage 21 angebracht und im Mittelteil des besagten Stutzens ein ringförmiger Flansch 22 befestigt ist, worin Anschlagbolzen 23 eingesetzt sind, die mit dem Gehäuseflansch in Berührung kommen, und daß die Baugruppe zum Anschluß des Aufhängerohrs an das Kryomittelgefäß des Strahlungsschirms bzw. an das Abpumpelement einen mit einem Hals des Kryomittelgefäßes des Strahlungsschirms bzw. des Abpumpelementes hermetisch verbundenen Stutzen 24 mit einem stirnseitigen Dichtungsbund und zwei einander mit ihren Stirnflächen zugekehrte und miteinander verbundene Flansche 27,28 enthält, von denen der eine an dem einen Ende des Aufhängerohrs luftdicht befestigt und der andere an dem Ende des besagten Stutzens angebracht ist, wobei die besagten Flansche auf den einander zugekehrten Flächen mit ringförmigen Ansätzen versehen sind und der besagte stirnseitige Dichtungsbund des Stutzens zwischen den ringförmigen Ansätzen der besagten Flansche angeordnet ist, wobei das Aufhängerohr 10 des Abpumpelementes mit einer Lagerbuchse 37 versehen ist und mit Deckel 7 des Kryomittelgefäßes des Strahlungsschirms ein Ringelement 38 befestigt ist, der mit der Lagerbuchse in Berührung kommt, wobei das Pumpengehäuse, der Strahlunggschirm und das Abpumpelement aus Metallen mit einem neidrigen spezifischen Gewicht ausgeführt sind.

2. Pumpe nach Anspruch 1, **dadurch gekennzeichnet**, daß die Kontaktflächen der Lagerbuchse und des ringförmigen Elementes kegelig ausgeführt sind.

3. Pumpe nach den Ansprüchen 1 und 2, **dadurch gekennzeichnet**, daß das Aufhängerohr des Abpumpelementes auf der an das Abpumpelement anschließenden Seite mit einem koaxial angebrachten Schirm 41, 42 versehen ist, der einen Wärmekontakt mit dem Aufhängerohr in der Nähe seiner Baugruppe zum Anschluß an das Abpumpelement aufweist.

4. Pumpe nach Anspruch 3, **dadurch gekennzeichnet**, daß das Kryomittelgefäß des Strahlungsschirms mit einem zusätzlichen Schirm 39 versehen ist, der zwischen dem Gehäuse und dem besagten Gefäße mit einem Spalt gegenüber diesen angeordnet ist.

5. Pumpe nach Anspruch 4, **dadurch gekennzeichnet**, daß im Boden des Abpumpelementes in dessen Achse eine Buchse 51 befestigt ist, in deren gegenüberliegenden Enden koaxiale Blindbohrungen 52, 53 ausgeführt sind, und im Pfeilschirm eine Bohrung 54 vorhanden ist, die mit den Bohrungen der Buchse gleichachsig ist.

## Claims

1. Cryogenic condensation pump with a housing 1 inside which is located a radiation shield comprising a cryoagent vessel 3, a heat-conducting shell 4 and a chevron shield 5 which are interconnected, and a pump-out element 6 in the form of a vessel, the cryoagent vessel of the radiation shield and the pump-out element being provided with suspension pipes 9, 10, characterised in that each suspension pipe is provided at its opposite ends with assemblies for joining it to the housing and to the cryoagent vessel of the radiation shield or to the pump-out element, in which the assembly for joining the suspension pipe to the housing comprises a connecting piece 13 which is located in a hole of the housing flange and one end of which is hermetically secured at the suspension pipe, and at the other end of the connecting piece a collar 18 is provided with an annular projection 19 facing the housing flange on which an annular counter-projection is provided, a sealing metal insert 21 being installed between the said annular projections and an annular flange 22 being secured in the middle portion of the said connecting piece, in which annular flange are inserted stop bolts 23 which are in contact with the housing flange, and in that the assembly for joining the suspension pipe to the cryoagent vessel of the radiation shield or to the pump-out element comprises a connecting piece 24, with an end sealing collar, hermetically joined to a neck of the cryoagent vessel of the radiation shield or of the pump-out element, and two flanges 27, 28 joined together with their end surfaces facing each other, of which one is hermetically secured at one end of the suspension pipe and the other is located at the end of said connecting piece, in which the facing surfaces of the said flanges are provided with annular projections and the said end sealing collar of the connecting piece is located between the annular projections of said flanges, the suspension pipe 10 of the pump-out element being provided with a support bush 37, and an annular element 38, which comes into contact with the support bush, being secured in the cover 7 of the cryoagent vessel of the radiation shield, the pump housing, the radiation shield and the pump-out element being made of metals of low specific weight.

2. Pump according to Claim 1, characterised in that the contact surfaces of the support bush and of the annular element are of conical construction.

3. Pump according to Claims 1 and 2, characterised in that the end of the suspension pipe of the pump-out element adjacent to the pump-out element is provided with a coaxially located shield 41, 42 which has thermal contact with the suspension pipe in the vicinity of the assembly for joining it to the pump-out element.

4. Pump according to Claim 3, characterised in that the cryoagent vessel of the radiation shield is provided with an additional shield 39 which is located between the housing and the said vessel with a gap in relation to them.

5. Pump according to Claim 4, characterised in that a bush 51 with coaxial blind holes 52, 53 at its opposite ends is secured in the bottom of the pump-out element on its axis, and a hole 54, which is coaxial with the holes in the bush, is present in the chevron shield.

## Revendications

1. Pompe de condensation cryogénique comprenant un corps (1) à l'intérieur duquel sont installés un écran de rayonnement comportant, liés entre eux, un récipient (3) pour l'agent cryogénique, un châssis conducteur de chaleur (4) et un écran à chevrons (5), un élément d'évacuation (6) réalisé comme un récipient, le récipient pour l'agent cryogénique de l'écran de rayonnement et l'élément d'évacuation étant munis de tubes de suspension (9,10) caractérisée en ce que chaque tube de suspension est doté de sous-ensembles disposés sur ses extrémités opposées et servant à le joindre au corps et au récipient jour l'agent cryogénique de l'écran de rayonnement ou bien à l'élément d'évacuation, le sous-ensemble de jonction entre le tube de suspension et le corps comprenant un raccord (13) placé dans le trou de la bride du corps, dont l'une des extrémités est fixée hermétiquement sur le tube de suspension, son autre extrémité présentant un bourrelet (15) à saillie annulaire (19), orienté vers la bride du corps portant sur elle une saillie annulaire correspondante, un joint d'étanchéité métallique (21) étant prévu entre lesdites saillies annulaires, tandis que dans la partie médiane dudit raccord est fixée une bride annulaire (22) dans laquelle sont insérés des boulons de butée (23) venant en contact avec la bride du corps, et en ce que le sous-ensemble de jonction entre le tube de suspension et le récipient pour l'agent cryogénique de l'écran de rayonnement ou respectivement l'élément d'évacuation comporte un raccord à bourrelet d'étanchéité terminal (24) lié hermétiquement avec la gorge du récipient pour l'agent cryogénique de l'écran de rayonnement ou de l'élément d'évacuation et deux brides (27,28) disposées l'une vis-à-vis de l'autre par leurs faces frontales et reliées entre elles, dont l'une est fixée hermétiquement sur l'extrémité du tube de suspension et l'autre est placée sur l'extrémité dudit raccord, les faces desdites brides disposées l'une vers l'autre étant munies de saillies annulaires et ledit bourrelet d'étanchéité terminal du raccord étant placé entre les saillies annulaires desdites brides, le tube de suspension (10) de l 'élément d'évacuation étant pourvu d'une douille d'appui (37) et un élément annulaire (38) venant en contact avec la douille d'appui étant fixé dans le couvercle (7) du récipient pour l'agent cryogénique de l'écran de rayonnement, le corps de la pompe, l'écran de rayonnement et l'élément d'évacuation étant réalisés en métaux de faible poids spécifique.

2. Pompe selon la revendication 1, caractérisée en ce que les surfaces de contact de la douille d'appui et de l'élément annulaire sont exécutées coniques.

3. Pompe selon les revendications 1,2, caractérisée en ce que le tube de suspension de l'élément d'évacuation est muni du côté adjacent à l'élément d'évacuation d'un écran (41,42) disposé coaxialement ayant un contact thermique avec le tube de suspension près du sous-ensemble de jonction de ce dernier à l'élément d'évacuation.

4. Pompe selon la revendication 3, caractérisée en ce que le récipient pour l'agent cryogénique de l'écran de rayonnement est doté d'un écran supplémentaire (39) placé entre le corps et ledit récipient avec du jeu par rapport à ces derniers.

5. Pompe selon la revendication 4, caractérisée en ce que, dans le fond de l'élément d'évacuation, le long de son axe, est fixée une douille (51) dont les deux extrémités opposées sont pourvues de trous borgnes coaxiaux (52,53) tandis que l'écran à chevrons présente un trou (54) coaxial à ceux de la douille.
